# FASCICULE DE BREVET EUROPEEN

(11) **EP 1 458 945 B1**
(45) Date de publication et mention de la délivrance du brevet: **28.03.2007**
(21) Numéro de dépôt: 02791883.8
(22) Date de dépôt: 27.09.2002
(51) Int. Cl.: E05B 47/00

(54) **SERRURE ELECTRIQUE**
ELEKTRISCHE VERRIEGELUNG
ELECTRIC LOCK

(30) Priorité: 05.10.2001 FR 0112808
(43) Date de publication de la demande: 22.09.2004
(73) Titulaire: Digit, 93500 Pantin (FR)
(72) Inventeur: LEVA, Mario, F-93100 Montreuil (FR)
(74) Mandataire: Vander-Heym, Serge Henri Marcel
(86) Numéro de dépôt international: PCT/FR2002/003296
(87) Numéro de publication internationale: WO 2003/031752

(56) Documents cités:
- WO-A-00/70178
- WO-A-99/34079
- DE-U- 29 711 164
- US-A- 4 685 709
- US-A- 5 636 880
- US-A- 5 640 863
- US-A- 6 032 500

## Description

La présente invention est relative à des perfectionnements aux serrures électriques du genre de celles se présentant sous la forme d'un boîtier prismatique de forme allongée et dont le déplacement du pêne, selon une direction perpendiculaire à un grand côté dudit boîtier, est commandé par le déplacement axial d'une tige s'effectuant parallèlement audit grand côté, ladite tige constituant l'équipage mobile d'un électroaimant.

La transmission du mouvement, de la tige au pêne, est assurée par un organe pivotant, ou organe de commande, présentant deux bras en équerre, et par une biellette rigide. L'une des extrémités de l'organe précité est articulée sur l'extrémité correspondante de la biellette articulée par son autre extrémité sur celle de la tige de l'électroaimant. Le second bras de l'organe pivotant est en prise avec le pêne et assure le déplacement.

Pratiquement, l'organe de commande comporte un troisième bras symétrique du premier par rapport à l'axe d'articulation dudit organe. De ce fait, la biellette peut être reliée à l'un ou à l'autre des bras et, selon le cas, la mise sous tension de l'électroaimant provoquera le déplacement du pêne dans le sens de la fermeture ou dans celui de l'ouverture.

Une telle serrure, comprenant toutes les caractéristiques du préambule de la revendication 1, est décrite dans le document WO 99/34079.

Ces serrures présentent deux inconvénients majeurs.

Dans le cas, notamment, d'une serrure comportant un pêne cylindrique, il importe que celui-ci se trouve, exactement, en face de la gâche. Si ce n'est pas le cas, l'extrémité du pêne bute contre le champ de l'ouverture, l'électroaimant détecte que la course de la tige n'est pas complète, il revient donc en arrière puis tente une nouvelle manoeuvre, et ainsi de suite : la serrure "bat", ce qui provoque des bruits intempestifs et réduit la longévité de ladite serrure.

Quel que soit le mode de fonctionnement de la serrure, électroaimant excité à la fermeture ou excité à l'ouverture, celui-ci implique que l'usager intervienne sur un circuit électrique pour ouvrir la porte comportant ladite serrure.

Les traditions de certaines communautés religieuses interdisent à ses membres, certains jours de l'année, un contact direct ou indirect avec l'électricité, ce qui implique, notamment, que l'action d'ouvrir une porte ne doit pas induire de consommation de courant électrique. Ces personnes ne peuvent donc pas, à certains moments, franchir une porter comportant une serrure électrique.

La serrure électrique de l'invention, qui remédie à ces inconvénients, comporte un pêne coulissant, un électroaimant et un organe de commande pivotant présentant au moins deux bras, un premier bras étant relié directement au pêne et un deuxième bras étant relié à la tige de l'électroaimant de manière que le déplacement du pêne soit commandé par la rotation de l'organe de commande pivotant dont le pivotement est assuré par le déplacement de la tige de l'électroaimant, ladite invention étant caractérisée en ce qu'on interpose entre le deuxième bras de l'organe de commande pivotant et la tige un organe élastiquement déformable, susceptible de s'allonger lorsqu'il est soumis à une force supérieure à celle normalement nécessaire pour provoquer la rotation de l'organe de commande pivotant et le déplacement du pêne, permettant de faire pivoter ledit organe de commande pivotant indépendamment de la position de la tige.

Selon un mode particulier de réalisation, l'organe élastiquement déformable est constitué par un ressort enroulé en hélice à spires jointives reliant directement la tige de l'électroaimant et le bras correspondant de l'organe de commande.

De cette façon, il est possible, par un moyen mécanique usuel, commandé par exemple par une clé, de faire pivoter l'organe de commande et, par suite, de déplacer le pêne sans intervenir sur l'état électrique de l'électroaimant.

D'autres avantages ressortiront mieux par la description qui va suivre faite en se référant aux dessins annexés à titre d'exemple indicatif seulement sur lesquels:
- la figure 1 est une vue en élévation d'une serrure conforme à un exemple de réalisation de l'invention en position de fermeture, la plaque couvercle usuelle étant partiellement enlevée;
- la figure 2 est une vue, analogue à celle 1, la serrure étant représentée en position d'ouverture;
- la figure 3 est une vue, en coupe, effectuée selon la ligne III-III de la figure 1;
- la figure 4 est une vue analogue à la figure 2, la serrure étant actionnée manuellement.

En se reportant aux dessins, on voit que la serrure a l'apparence d'un boîtier prismatique 1, de forme allongée dont une face est obturée par une plaque 2.

Le boîtier 1 renferme essentiellement un pêne 3, un électroaimant 4 et des moyens pour que le déplacement de la tige 5 dudit électroaimant détermine celui dudit pêne.

De la façon connue, le déplacement du pêne est assuré dans un sens et dans l'autre par la rotation, autour d'un axe 6, d'un organe de commande 7 comportant, de préférence, trois bras 8, 9 et 10. Le bras 8 coopère avec le pêne 3 et l'un de ceux 9 et 10 est relié à la tige 5.

Selon l'invention, un moyen est prévu pour permettre la rotation de l'organe 7 sans que celle-ci ne modifie la position de la tige 5.

La tige 5 de l'électroaimant est reliée à l'organe de commande pivotant 7 par un organe élastiquement déformable susceptible de s'allonger lorsqu'il est soumis à une force supérieure à celle qui est nécessaire au déplacement des organes mobiles.

Selon un mode de réalisation, l'organe élastiquement déformable est constitué par un ressort 11, enroulé en hélice et reliant, directement, la tige 5 et l'un des bras de l'organe de commande, celui 9 sur l'exemple représenté.

La résistance du ressort, tant à l'écrasement qu'à l'extension, est supérieure à la force nécessaire pour déplacer les organes mobiles 3 et 7. De préférence, le ressort 11 est un ressort enroulé à spires jointives.

Dans le cas de la figure 1, l'électroaimant est excité et le pêne est sorti. Si on coupe l'excitation, le ressort usuel de rappel de la tige 5 va repousser cette dernière vers le bas et transmettre ce mouvement à l'organe 7 par l'entremise du ressort 11. Le pêne occupe alors la position montrée sur la figure 2 : la porte comportant cette serrure est ouverte.

Ce dispositif permet, notamment, de pallier les inconvénients résultant d'une porte mal fermée. En effet, dans le cas où le pêne ne peut pas sortir complètement parce qu'il n'est pas exactement en face de la gâche rien ne s'oppose à ce que la tige 5 passe de la position occupée sur la figure 2 à celle représentée sur la figure 1, alors que le pêne et l'organe 7 restent dans la position représentée sur la figure 4 car l'écart entre les deux positions de la tige est absorbé par le ressort 11 qui s'étend (fig.4). Comme la course de la tige 5 n'est pas modifiée, cet incident est "invisible" pour le dispositif électronique de commande de l'excitation de l'électroaimant et le battement intempestif de la serrure est ainsi évité.

Le dispositif de l'invention permet aussi, d'adapter à la serrure électrique des moyens afin de la faire fonctionner de façon mécanique et, ce, sans que l'utilisateur ne soit en contact direct ou indirect avec la partie électrique de la serrure.

Ainsi, comme cela ressort des dessins, la serrure électrique est équipée d'une plaque coulissante 12 , usuelle sur les serrures purement mécaniques, guidée sur le fond du boîtier 1 et pouvant être déplacée, à l'encontre d'un ressort de rappel 13 par la rotation d'une clé ou d'une poignée pivotante. La clé et, ou, la poignée ( organes non représentés) peuvent pivoter selon l'axe schématisé en 14 en entraînant un doigt 15 en prise avec une butée 16 de la plaque 12. Par ailleurs, la plaque 12 présente une seconde butée 17 en prise avec le bras 10.

Pour ouvrir la porte mécaniquement, on fait pivoter le doigt 15, dans le sens horaire, ce qui a pour effet de déplacer la plaque 12, en comprimant son ressort 13, de faire pivoter l'organe 7 en sens inverse et de provoquer le recul du pêne. La force transmise à l'organe 7, qui pivote, provoque l'extension du ressort 11. A aucun moment cette manoeuvre n'a modifié l'état électrique de la serrure et aucune consommation électrique n'a été induite tant à l'ouverture qu'à la fermeture.

Dans le cas d'une serrure comportant une commande manuelle, il peut être bon d'utiliser un pêne biseauté pour faciliter la fermeture, à l'aide d'un ferme porte mécanique, après une ouverture manuelle et ne pas faire dépendre celle-ci d'une bonne manoeuvre de l'utilisateur.

## Revendications

1. Serrure électrique comportant un pêne coulissant (3), un électroaimant (4) et un organe de commande pivotant (7) présentant au moins deux bras (8 ;9,10), un premier bras (8) étant relié directement au pêne (3) et un deuxième bras (9,10) étant relié à la tige (5) de l'électroaimant (4) de manière que le déplacement du pêne (3) soit commandé par la rotation de l'organe de commande pivotant (7) dont le pivotement est assuré par le déplacement de la tige (5) de l'électroaimant (4), **caractérisée en ce qu'**un organe élastiquement déformable est interposé entre le deuxième bras (9, 10) de l'organe de commande pivotant (7) et la tige (5), ledit organe élastiquement déformable (11) étant susceptible de s'allonger lorsqu'il est soumis à une force supérieure à celle normalement nécessaire pour provoquer la rotation de l'organe de commande pivotant (7) et le déplacement du pêne (3), permettant de faire pivoter ledit organe de commande pivotant (7) indépendamment de la position de la tige (5).

2. Serrure selon la revendication 1, **caractérisée en ce que** l'organe élastiquement déformable est constitué par un ressort (11) enroulé en hélice.

3. Serrure selon la revendication 2, **caractérisée en ce que** le ressort (11) est enroulé à spires jointives.

4. Serrure selon l'une quelconque des revendications 1 à 3, **caractérisée en ce qu'**elle comporte une plaque (12), propre aux serrures mécaniques, dont le coulissement, à l'encontre d'un ressort de rappel (13) et par l'entremise d'une clé et, ou, d'une poignée pivotante, permet de faire pivoter l'organe de commande pivotant (7).

## Claims

1. An electric lock comprising a sliding bolt (3), an electromagnet (4) and a pivoting control device (7) having at least two arms (8;9;10), with a first arm (8) being directly connected to the bolt (3), a second arm (9, 10) being connected to the pin (5) of the electromagnet (4) such that movement of the bolt (3) is controlled by rotation of the pivoting control device (7), the pivoting of which is guaranteed by movement of the pin (5) of the electromagnet (4), **characterised in that** an elastically deformable device is inserted between the second arm (9, 10) of the pivoting control device (7) and the pin (5), the aforementioned elastically deformable device (11) being capable of increasing in length when subjected to a force exceeding that normally required to bring about rotation of the pivoting control device (7) and movement of the bolt (3), allowing the aforementioned pivoting control device (7) to be pivoted independently from the position of the pin (5).

2. A lock according to claim 1, **characterised in that** the elastically deformable device is comprised of a spring (11) rolled into a helix.

3. A lock according to claim 2, **characterised in that** the spring (11) is rolled with adjacent turns.

4. A lock according to any of claims 1 to 3, **characterised in that** it comprises a plate (12), specific to mechanical locks, which by sliding against the return spring (13) and through a key or a pivoting handle, makes it possible to pivot the pivoting control (7).

## Patentansprüche

1. - Elektrisches Schloss mit einem gleitenden Riegel (3), einem Elektromagneten (4) und einem wenigstens zwei Arme (8; 9; 10) aufweisenden schwenkbaren Steuerorgan (7), wobei ein erster Arm (8) direkt mit dem Riegel (3) verbunden ist und ein zweiter Arm (9, 10) mit dem Stift (5) des Elektromagneten (4) derart verbunden ist, dass die Verschiebung des Riegels (3) durch die Rotation des schwenkbaren Steuerorgans (7) gesteuert wird, dessen Schwenken durch die Verschiebung des Stiftes (5) des Elektromagneten (4) gewährleistet wird, **dadurch gekennzeichnet, dass** ein elastisch verformbares Organ zwischen dem zweiten Arm (9, 10) des schwenkbaren Steuerorgans (7) und dem Stift (5) zwischengeschaltet wird, wobei das genannte elastisch verformbare Organ (11) geeignet ist, sich zu verlängern, wenn es einer höheren Kraft als der ausgesetzt wird, die normalerweise notwendig ist, um die Rotation des schwenkbaren Steuerorgans (7) und die Verschiebung des Riegels (3) hervorzurufen, was es zulässt, das genannte schwenkbare Steuerorgan (7) unabhängig von der Position des Stiftes (5) zum Schwenken zu bringen.

2. - Schloss gemäß Anspruch 1, **dadurch gekennzeichnet, dass** das elastisch verformbare Organ durch eine spulenförmig eingerollte Feder (11) gebildet wird.

3. - Schloss gemäß Anspruch 2, **dadurch gekennzeichnet, dass** die Feder (11) mit aneinander stoßenden Windungen aufgerollt ist.

4. - Schloss gemäß Anspruch 1 bis 3, **dadurch gekennzeichnet, dass** es eine mechanischen Schlössern eigene Platte (12) umfasst, deren Gleiten entgegen einer Rückholfeder (13) und über einen Schlüssel und / oder einen schwenkbaren Griff das Schwenken des schwenkbaren Steuerorgans (7) erlaubt.
